# EUROPÄISCHE PATENTSCHRIFT

(11) **EP 1 381 126 B1**
(45) Veröffentlichungstag und Bekanntmachung des Hinweises auf die Patenterteilung: **25.08.2010**
(21) Anmeldenummer: 03012711.2
(22) Anmeldetag: 04.06.2003
(51) Int. Cl.: H01T 4/12

(54) **Gekapselter, druckfester Überspannungsalbleiter mit einer Funkenstrecke**
Encapsulated, pressurised surge diverter with overvoltage arrester
Dérivateur de surtensions encapsulé, sous pression, muni d'un éclateur

(30) Priorität: 11.07.2002 DE 10231431
(43) Veröffentlichungstag der Anmeldung: 14.01.2004
(73) Patentinhaber: DEHN + SÖHNE GMBH + CO KG, 92318 Neumarkt/Opf (DE)
(72) Erfinder: Ehrhard, Arnd, Dr.-Ing., 92318 MNeumarkt/Opf. (DE); Strangfeld, Uwe, Dipl.-Ing., 90417 Nürnberg (DE)
(74) Vertreter: Kruspig, Volkmar

(56) Entgegenhaltungen:
- DE-A1- 10 008 764

## Beschreibung

Die Erfindung betrifft einen gekapselten, druckfesten Überspannungsableiter mit einer Funkenstrecke innerhalb der Kapsel, wobei diese eine rotationssymmetrische, insbesondere Zylinderform aufweist, weiterhin die Funkenstrecke zwei Elektroden und mindestens einen Isolationsabschnitt umfaßt, die Elektroden jeweils mit einer bevorzugt stirnseitig oder gegenüberliegend angeordneten, externen Stromzuführung in Verbindung stehen und die Stromzuführung mindestens einen Teil der Kapsel bildet, gemäß Oberbegriff des Patentanspruchs 1.

Bekanntermaßen entstehen bei gekapselten Überspannungsableitern im Niederspannungsbereich, insbesondere bei hohen Blitzstoßströmen, innerhalb der Ableiter sehr hohe dynamische Drücke. Weiterhin wirken bei derartigen Belastungen große dynamische Kräfte infolge der hohen Stromstärken von bis zu 100 kA.
Diese beiden Belastungsarten stellen extrem hohe Anforderungen an die mechanische Festigkeit der Ableiter.

Hinsichtlich der geforderten Stabilität und üblicher Ableitergeometrien empfiehlt sich ein zylindrischer, im allgemeinen rotationssymmetrischer Aufbau, bei welchem der Anschluß der beiden Hauptelektroden im Regelfall an den Stirnseiten des Zylinders erfolgt.

Derartige Ausführungsformen, wie sie beispielsweise in der DE 196 04 947 C1, DE 198 17 063 A1, DE 198 18 674 A1 und der DE 196 15 521 A1 gezeigt sind, haben sich in der Praxis bewährt.

Nachteilig bei den vorbekannten Anordnungen ist jedoch, daß der beim Ansprechen des Ableiters entstehende Lichtbogen zum Verharren neigt. Demnach können auch lang andauernde Lichtbögen, wie z.B. Folgestrom-Lichtbögen, nicht durch äußere Einflüsse, wie beispielsweise Stromkräfte, thermodynamische Kräfte bzw. Strömungen zu einer zielgericheten Bewegung und somit zum Weglaufen vom Zündort gezwungen werden. Die Folge hiervon ist eine zu starke Aufheizung der Elektroden und der unmittelbaren Elektroden-Umgebung, so daß die Gleit- und Isolationsstrecken geschädigt werden und zudem ein erhöhter Elektrodenabbrand auftritt. Weiterhin steigt die Wahrscheinlichkeit einer unerwünschten Wiederzündung.

Zum Vermeiden von Wiederzündungen bzw. von Beschädigungen der Isolationsstrecke eignet sich eine räumliche und zeitliche Funktionstrennung zwischen Zünd- und Löschbereich des Lichtbogens bei Folgestrom-Belastungen. Bei Belastungen der Funkenstrecke mit Stoßströmen ist eine solche Funktionstrennung nicht möglich, da der Lichtbogen infolge seiner zu geringen Geschwindigkeit kaum vom Zündbereich oder von der Zündstelle fortbewegt werden kann.

Bei Stoßströmen kann der Energieumsatz daher nur durch eine Begrenzung der Lichtbogenspannung, z.B. durch geringe Abstände, geringe Drücke und ähnliches beeinflußt werden. Der mögliche netzfrequente Folgestrom ist jedoch von dem thermisch stark belasteten Zündbereich schnell fortzubewegen, um dessen Wiederverfestigung zu gewährleisten.

Die DE 100 08 766 A1 offenbart einen gekapselten Ableiter mit Funkenhörnern, bei dem eine Funktionstrennung, wie oben erwähnt, zur Vermeidung der genannten Nachteile beschrieben wird. Zur Bewegung des Folgestrom-Lichtbogens erfolgt ein Ausnutzen der Wirkung der Lorentzkraft, wodurch sich der Lichtbogen nach seiner Zündung vom Entstehungsort infolge der auf ihn wirkenden Stromkräfte wegbewegt. Bei einer solchen Lösung ist es jedoch notwendig, die beiden Hauptelektroden an einer Stirnseite isoliert in das Ableitergehäuse einzubringen. Neben der Einschränkung der konstruktiven Anschluß- und Gestaltungsmöglichkeiten eines solchen Ableiters reduziert dies auch die insbesondere für gekapselte Ableiter notwendige Druckfestigkeit. Darüber hinaus besteht aufgrund der isolierten Durchführung der Anschlüsse der Hauptelektroden auf nur einer Seite des Ableiters eine erhöhte Gefährdung durch einen äußeren Überschlag.

Aus dem Vorgenannten ist es daher Aufgabe der Erfindung, einen weiterentwickelten gekapselten, druckfesten Überspannungsableiter mit einer Funkenstrecke innerhalb der Kapsel anzugeben, der Hauptelektroden-Anschlüsse aufweist, die jeweils bevorzugt von einer Stirnseite zuführbar sind und bei dem in besonders vorteilhafter Weise die an sich bekannte Wirkung der Lorentzkraft auf den gezündeten Lichtbogen ausgenutzt wird, um den Lichtbogen von der Entstehungsstelle fortzubewegen und in eine Löschstellung zu überführen.

Die Lösung der Aufgabe der Erfindung erfolgt mit einem Überspannungsableiter gemäß den Merkmalen des Patentanspruchs 1, wobei die Unteransprüche mindestens zweckmäßige Ausgestaltungen und Weiterbildungen umfassen.

Der Grundgedanke der Erfindung besteht demgemäß darin, daß innerhalb eines Überspannungsableiters dafür Sorge getragen wird, daß die Stromflußrichtung vor der Isolationsstrecke oder dem Zündbereich mindestens um 90°, bevorzugt um 180° geändert wird.

Bei einem zylindrischen Körper des Überspannungsableiters ist die Funkenstrecke so ausgebildet, daß die Bewegungsrichtung des Lichtbogens parallel zur Zylinderachse erfolgt, wobei der Lichtbogen senkrecht zur Zylinderachse zündet. Die Stromzuführung erfolgt innerhalb der Funkenstrecke bis auf den Umlenkungsbereich parallel zur Zylinderachse.

Durch die beschriebene interne Stromrichtungsumkehr innerhalb einer bevorzugt zylindrischen Funkenstrecken-Anordnung mit stirnseitigen axialen Stromzuführungen kann einerseits die hohe Druckfestigkeit und die hohe Festigkeit gegenüber dynamischen Stromkräften einer solchen Anordnung bei gleichzeitiger Verringerung der Isolationsstrecken-Belastung infolge der schnellen, von der Isolationsstrecke weg gerichteten Bewegung des Lichtbogens genutzt werden. Andererseits kann durch die Bewegung des Lichtbogens und die thermische Entlastung der Zündstelle der Elektrodenverschleiß reduziert werden. Letzteres wirkt sich wiederum positiv auf die Reproduzierbarkeit der Ansprechspannung der Funkenstrecke und auf das Wiederzündverhalten der Funkenstrecke bei Folgestrom-Belastungen aus. Durch die Stromzuführung der Hauptelektroden an nur jeweils einer der Stirnseiten kann die Gefahr eines äußeren Überschlags, selbst bei starker Verschmutzung oder feuchter Umgebung, gering gehalten werden.

Die gewünschte Umkehr der Stromflußrichtung erfolgt durch eine Einrichtung zur Stromrichtungsumkehr oder Stromrichtungsänderung innerhalb der Kapsel des Überspannungsableiters oder eine stromrichtungsumkehrende oder stromrichtungsändernde Ausbildung mindestens einer der Hauptelektroden.

Bei einer ersten Ausführungsform wird von einer stabförmigen Innenelektrode mit einer im wesentlichen rotationssymmetrischen Außenelektroden-Anordnung ausgegangen, wobei die Außenelektrode zur Innenelektrode diese beabstandet und umgebend ausgebildet ist.
Die Innenelektrode weist einen axialen Verlauf auf und die Außenelektrode besitzt an ihrer Innenseite die Einrichtung zur Stromrichtungsumkehr, welche als leitfähiger ringförmiger Körper, Gitter oder Hohlzylinder ausgebildet ist. Dieser leitfähige ringförmige Körper, das Gitter oder der Hohlzylinder ist mit der Außenelektrode nur am stromzuführungsseitig entfernten Ende elektrisch kontaktiert, wobei der Lichtbogen nach Zündung im Ableitfall im wesentlichen senkrecht zur Achse der Innenelektrode brennt und sich parallel zu dieser Achse von der Zündstelle weg bewegt. Der leitfähige ringförmige Körper, welcher nunmehr die Funktion der Gegenelektrode übernimmt, ist dabei von der Außenelektrode beabstandet. Dieser Abstand kann gleichverlaufend, aber auch von der Zündstelle ausgehend variabel gewählt sein.

Bei einer zweiten Ausführungsform der Erfindung ist eine stabförmige Innenelektrode von einer im wesentlichen rotationssymmetrischen Außenelektrode beabstandet umgeben, wobei die Innenelektrode einen axialen Verlauf aufweist und die Innenelektrode die Einrichtung zur Stromrichtungsumkehr umfaßt.
Diese Einrichtung ist wiederum als leitfähiger, ringförmiger Körper, Gitter oder Hohlzylinder ausgebildet, der mit der Innenelektrode nur am stromzuführungsseitig abgewandten Ende kontaktiert ist. Auch hier befindet sich der Ring in einem radialen Abstand zur Innenelektrode.

Die Außenelektrode kann bei einer wesentlichen Ausführungsform der Erfindung eine Topfform aufweisen, wobei der offene Teil des Topfes den Isolationsabschnitt aufnimmt, welcher die Innenelektrode trägt. Zur Triggerung bzw. zum Steuern des Zündverhaltens kann über den Isolationsabschnitt eine Hilfselektrode eingebracht werden.

Eine ergänzende Ausgestaltung bezüglich der Anordnung der Hilfselektrode ist derartig realisiert, daß am offenen Teil des Topfes der Außenelektrode ein umlaufender Isolationsrand mit nachgeordneter Hilfselektrode befindlich ist. Diese Hilfselektrode springt bezogen auf den Isolationsrand radial zurück. Die Hilfselektrode kann ringförmig, d.h. rotationssymmetrisch gestaltet werden. Alternativ sind ein oder mehrere stiftförmige Hilfselektroden, radial nach innen gerichtet, im Sinne der Erfindung liegend.

Weiterhin ausgestaltend wird wiederum von einer Außenelektrode in Topfform ausgegangen, wobei bevorzugt im stromzuführungsseitig entfernten Ende eine gegen die Hauptelektrode isolierte Hilfselektrode mit separater Stromzuführung innerhalb des Topfes vorgesehen ist. Diese Hilfselektrode kann als Stiftelektrode ausgeführt werden.

Bei einer Variante mit Aufteilung des Lichtbogens zur Vervielfachung der Sofortverfestigung ist zwischen Innen- oder Außenelektrode und der jeweiligen Einrichtung zur Stromrichtungsumkehr eine axial verlaufende Hülse aus einem abbrandfesten Material angeordnet, welche über einen hochohmigen Bereich als Einsatzstück im Isolationsabschnitt mit der Innenoder Außenelektrode elektrisch verbunden ist.

Die erwähnte Hülse kann aus einem ferromagnetischen Material bestehen. Alternativ ist die Hülse als Trennwand ausgebildet und besteht aus einem Widerstandsmaterial, metallisierten leitfähigen Polymeren oder aus Materialien mit nichtlinearem Strom-/Spannungsverhalten.

Die Einrichtung zur Aufteilung des Lichtbogens kann auch in Lichtbogen-Bewegungsrichtung von der Zündstelle beabstandet, d.h. nicht bis zur Zündstelle herunterreichend ausgeführt werden.

Die Hülse für die Aufteilung des Lichtbogens besitzt bevorzugt an ihrem zur Zündstelle gerichteten Ende Einlaufschlitze oder Einlauföffnungen. Zur Unterstützung der Lorentzkraftwirkung auf den Lichtbogen kann die Hülse aus einem ferromagnetischen Material bestehen.

Der Abstand zwischen Innen- und Außenelektrode in Lichtbogen-Bewegungsrichtung kann konstant, aber auch kontinuierlich oder diskontinuierlich vergrößert sein.

Die Elektroden und/oder die Einrichtungen zur Stromrichtungsumkehr weisen bei einer Ausführungsform an ihren zur Lichtbogen-Brennseite gerichteten Oberflächen mindestens abschnittsweise Ansatzstrukturen zur Beschleunigung der Laufbewegung des Lichtbogens auf. Diese Ansatzstrukturen können Rillen, Vor- und Rücksprünge in Laufrichtung über den gesamten Umfang der Elektrode oder ähnliche Strukturen sein. Auch besteht die Möglichkeit, Materialien mit einer inneren Strukturierung, z.B. einer Faserstruktur oder ein orientiertes Verbundmaterial einzusetzen.

Zwischen der Innen- oder Außenelektrode und der jeweiligen Einrichtung zur Stromrichtungsumkehr können insbesondere Wände eingebracht werden, welche in Lichtbogen-Laufrichtung orientierte Kammern bilden. Diese Kammerwände bestehen bevorzugt aus einem gasabgebenden Isolationsmaterial. Die Kammerwände wiederum umfassen Durchbrechungen oder Schlitze.

Mit Hilfe der Kammern ist eine beschleunigte Bewegung des Lichtbogens bei gleichzeitiger verbesserter Kühlung erreichbar. Eine derartige Anordnung führt zu quasi mehreren parallelen Funkenstrecken innerhalb ein und desselben Ableiters. Zum Druckausgleich und zur Erzeugung gewünschter paralleler Lichtbögen, insbesondere bei großen Stoßströmen, sind die Wände wie vorerwähnt quer zur Laufrichtung durchbrochen oder weisen Schlitze auf.

Die Einrichtung zur Stromrichtungsumkehr kann eine sogenannte aufgeteilte Elektrode sein, die sich vom stromzuführungsfernen Ende als Stab, Scheibe oder Wand zur gegenüberliegenden Elektrode erstreckt bzw. richtet und dann im wesentlichen parallel zur Längsachse dieser gegenüberliegenden Elektrode verläuft.

Eine ergänzende Ausführungsform der Erfindung geht von zwei Hauptelektroden aus, die im wesentlichen gegenüberliegend und rotationssymmetrisch ausgebildet sind. Die jeweilige stirnseitige Stromzuführung ist im wesentlichen axial und im Zentrum der jeweiligen Hauptelektrode befindlich. Die Einrichtung zur Stromrichtungsumkehr ist radial außen an der jeweiligen Hauptelektrode angeschlossen und verläuft dann zunächst axial in Richtung zur gegenüberliegenden Elektrode und dann abgewinkelt in Richtung zur Längsachse der Anordnung.
Eine derartige Einrichtung zur Stromrichtungsumkehr kann als leitfähiger Finger, aber auch als Kreisring oder Kreisringsegment ausgeführt werden.

Die Einrichtung zur Stromrichtungsumkehr in Kreisringform oder in Kreisringsegmentform weist zwischen dem Kreisring oder dem Kreissegment und der jeweiligen Hauptelektrode mindestens einen leitfähigen Verbindungssteg im radialen Außenbereich auf.
Auch besteht die Möglichkeit, mehrere, benachbarte Kreissegmente vorzusehen, welche jeweils einen elektrischen Verbindungssteg zur radialen Außenseite der jeweiligen Hauptelektrode besitzen.

Die zueinander weisenden Oberflächen der Einrichtungen zur Stromrichtungsumkehr besitzen von radial außen nach radial innen einen sich vergrößernden Abstand zum Zwecke des sicheren Verlöschens des Lichtbogens.

Die vorstehend erläuterte Ausführungsform ist ebenso zur Aufnahme einer Zünd- oder Triggerhilfselektrode geeignet. Eine solche Hilfselektrode ist bevorzugt radial außenseitig zwischen den Einrichtungen zur Stromrichtungsumkehr angeordnet.

Im freien, zentrischen Mittelpunktsbereich besitzt diese Ausführungsform eines Überspannungsableiters in axialer Richtung verlaufend Prallbleche zur Aufteilung des Lichtbogens oder mindestens eine Lichtbogen-Kühleinrichtung.

Die Erfindung soll nachstehend anhand von Ausführungsbeispielen sowie unter Zuhilfenahme von Figuren näher erläutert werden.

Hierbei zeigen:
- Fig. 1a, 1b: eine erste Ausführungsform der Einrichtung zur Stromrichtungsumkehr innerhalb eines Überspannungsableiters;
- Fig. 2a bis 2c: verschiedene Ausführungsformen der Anordnung von Hilfs- oder Triggerelektroden bei einem Überspannungsableiter mit Einrichtungen zur Stromrichtungsumkehr;
- Fig. 3: eine Ausführungsform eines Überspannungsableiters mit Einrichtung zur Stromrichtungsumkehr und Mitteln zur Aufteilung des Lichtbogens;
- Fig. 4: eine Darstellung ähnlich Fig. 3, jedoch mit einer Einrichtung zur Aufteilung des Lichtbogens, die entfernt von der Lichtbogen-Zündstelle angeordnet ist;
- Fig. 5: eine Schnittdarstellung eines Überspannungsableiters mit zwischen Innenelektrode und Einrichtung zur Stromrichtungsumkehr angeordneter Trennwand;
- Fig. 5: Querschnitt 1: eine Darstellung eines Schnitts entlang der Schlitze oder Durchbrechnungen;
- Fig. 5: Querschnitt 2: eine Darstellung entlang der in Fig. 5 (Gesamtansicht) gezeigten Schnittlinie;
- Fig. 6: eine prinzipielle Darstellung einer Ausführungsform eines Überspannungsableiters mit einer Einrichtung zur Stromrichtungsumkehr als aufgeteilter Elektrode im Längsschnitt bzw. im Querschnitt;
- Fig. 7a bis 7c: verschiedene Ausführungsformen von Querschnitten prinzipiell möglicher Elektrodenanordnungen;
- Fig. 8: eine Ausführungsform des Überspannungsableiters mit Einrichtung zur Stromrichtungsumkehr ausgehend von der topfförmigen Außenelektrode, wobei der Außenanschluß seitlich erfolgt, und
- Fig. 9: eine Schnittdarstellung durch einen Überspannungsableiter mit im wesentlichen rotationssymmetrischen, gegenüberliegenden Hauptelektroden und einer im Inneren vorgesehenen jeweiligen Einrichtung zur Stromrichtungsumkehr, die radial außen an der jeweiligen Hauptelektrode angeschlossen ist und dann axial in Richtung zur gegenüberliegenden Elektrode und abgewinkelt zur Längsachse der Anordnung verläuft.

Bei den Überspannungsableitern der nachstehend beschriebenen Ausführungsbeispiele wird von einer Grundanordnung ausgegangen, die jeweils zwei Elektroden, gegebenenfalls mit Hilfselektrode aufweist.

Die Außenelektrode 4 nach Fig. 1a besitzt eine Einrichtung zur Stromrichtungsumkehr 4.1. Die Form der Außenelektrode 4 ist topfförmig gewählt und es ist ein im stirnseitigen Bereich ausgebildeter äußerer Ableiteranschluß 2 vorhanden.

Die Innenelektrode 3 ist direkt mit dem weiteren äußeren Ableiteranschluß 1 verbunden.

Die Zündung der Funkenstrecke erfolgt zwischen den Elektroden 3 und 4 bzw. der Einrichtung zur Stromrichtungsumkehr 4.1 und entlang der Isolationsstrecke 5. Der sich ausbildende Lichtbogen 6 wird infolge der auf ihn wirkenden Lorentzkräfte F von der Zündstelle im unteren Bereich weggedrückt und in der gezeigten Darstellung nach Fig. 1a, b nach oben fortbewegt.

Gemäß dem Ausführungsbeispiel nach Fig.1b ist hier die Einrichtung zur Stromrichtungsumkehr 3.1 ausgehend von der Innenelektrode 3 realisiert. Der Verlauf der Stromrichtungsumkehr ist mit den Pfeildarstellungen symbolsiert.

In den Fig. 1a und 1b wird deutlich, daß die Einrichtungen zur Stromrichtungsumkehr 3.1 und 4.1 jeweils einen Abstand in radialer Richtung, entweder betrachtet von der Innenelektrode 3 oder von der Außenelektrode 4, die einen Teil der Kapselung darstellen kann, besitzen.

Eine Ausgestaltung der Lösung gemäß Ausführungsbeispiel nach Fig. 1a mit Hilfselektrode 7 zeigt die Schnittdarstellung nach Fig. 2a. Die dortige Hilfselektrode 7 ist über den Isolationsabschnitt 5 in den Zündbereich der Anordnung hineingeführt.

Alternativ kann die Hilfselektrode 7, wie in der Fig. 2b dargestellt, auch isoliert zur Hauptelektrode 4 mit Hilfe eines Isolationsrands oder Isolationsstreifens 13 als umlaufender Ring eingebracht werden.

Fig. 2c wiederum offenbart eine Darstellung mit Ausführung einer Hilfselektrode 7 im Randbereich hin zur offenen Seite der topfförmigen Elektrode 4, und zwar als Stiftelektrode, die gegenüber der Elektrode 4 isoliert ist.

Bei der Lösung nach Fig. 2b ist, wie ausgeführt, die Hilfselektrode 7 isoliert und axial der Hauptelektrode 4 nachgeordnet, wobei der Zündfunke der Triggerung beim Überschlag der Isolation 13 die gegenüberliegende Haupt- bzw. Innenelektrode 3 nahezu berührt, wodurch geringe Triggerverzugszeiten realisierbar sind. Die Hilfselektrode kann bei den Ausführungsformen nach Fig. 2a und 2b rotationssymmetrisch, z.B. als Ring ausgeführt werden. In Fig. 2c ist eine Variante gezeigt, bei welcher z.B. aus Platzgründen oder aber auch zur Realisierung eines minimalen Hauptelektroden-Abstands, die Hilfselektrode 7 isoliert durch die Hauptelektrode 4 geführt ist, wobei hier eine stiftförmige Ausführung der Hilfselektrode bevorzugt ist.

An Funkenstrecken für Netzanwendungen werden wegen der hohen Tragfähigkeit von Stoßströmen auch hohe Anforderungen hinsichtlich des Verhaltens bei Netzfolgeströmen gestellt. So sollen Netzfolgeströme von bis zu mehreren Kiloampere sicher gelöscht und begrenzt werden.
Eine wesentliche Voraussetzung für eine erfolgreiche Folgestromlöschung ist eine schnelle Wiederverfestigung der Schaltstrecke nach dem natürlichen Stromnulldurchgang bei Wechselspannung. Im Niederspannungsbereich ist im allgemeinen eine sogenannte Sofortverfestigung ausreichend. Bei dem Einsatz von Materialien mit geringem Abbrand, wie sie bei Funkenstrecken üblich sind, sinkt die Sofortverfestigung jedoch mit der Zunahme des Folgestroms stark ab. Es sind daher insbesondere bei sehr leistungsfähigen Funkenstrecken zusätzliche Maßnahmen zur Erhöhung der Wiederverfestigung notwendig. Auch ist dann, wenn der Folgestrom begrenzt werden soll, eine Erhöhung der Lichtbogenspannung bis in den Bereich der Netzspannung notwendig.

Fig. 3 zeigt ein Ausführungsbeispiel, bei welchem zur Verbesserung der Wiederverfestigungsspannung die Aufteilung des Lichtbogens zum Zeck der Verdoppelung der Sofortverfestigung unmittelbar bei seiner Zündung zwischen den beiden Hauptelektroden erfolgt. Zur Vereinfachung der Darstellung erfolgt die Aufteilung hier nur in zwei Teillichtbögen, wobei eine darüber hinausgehende Aufteilung möglich ist.

Die Isolationsstrecke 5 wird bei diesem Ausführungsbeispiel zur Realisierung der Ansprechspannung genutzt. Die Strecke oder der Abschnitt 8 besteht aus einem elektrisch leitendem Material, z.B. POM, welches jedoch so hochohmig ist, daß es vom Lichtbogen überschlagen werden muß. Die Kammerwand 9 besteht bevorzugt aus einem abbrandfesten Material.

Auch bei dieser Ausführungsform kann eine Hilfselektrode zur Triggerung vorgesehen sein, die beispielsweise analog der Darstellung nach Fig. 2a durch die Isolationsstrecke 5 geführt wird.

Zur Verbesserung der Lichtbogen-Bewegung können die eingesetzten abbrandfesten Metallwände auch aus einem ferromagnetischen Material bestehen. Soll neben der gewünschten Wiederverfestigung des Lichtbogens vor allem auch der Spannungsabfall erhöht werden, können die Wände aus einem Widerstandsmaterial, aus metallisierten leitfähigen Polymeren, aber auch aus Materialien mit nichtlinearem Strom/Spannungsverhalten, z.B. Kaltoder Heißleiter, gefertigt werden.

Fig. 4 zeigt eine Ausführungsform, bei welcher die im Niederspannungsbereich übliche Aufteilung des Lichtbogens in Teillichtbögen erst nach einer bestimmten Laufstrecke des Lichtbogens innerhalb der Funkenstrecke des Überspannungsableiters vorgenommen wird. Ein Ring 10 wird hierbei bevorzugt aus ferromagnetischem Material gefertigt und ist mit Einlaufschlitzen 10.1 versehen, wodurch die Aufteilung des Lichtbogens unterstützt wird.

Zum Erzielen einer Erhöhung der Lichtbogenspannung, z.B. zur Folgestrombegrenzung, können mehrere Ringe 10 gemäß Fig. 4a aus Löschblechen oder aus Isolationsstoffen vorgesehen sein, wodurch eine Kühlung und damit Verlängerung des Lichtbogens bewirkt wird.
Eine weitere Verlängerung des Lichtbogens außerhalb der Zündstelle kann dadurch erreicht werden, daß der Abstand zwischen den beiden Hauptelektroden 3 und 4 in Laufrichtung des Lichtbogens steigt bzw. vergrößert wird.

Zur Reduzierung der Belastung an der Überschlagsstelle ist eine schnelle Bewegung des Lichtbogens von der Zündstelle von Vorteil. Neben der Stromrichtungsumkehr kann die Bewegung des Lichtbogens durch weitere Maßnahmen unterstützt werden. Zur Beschleunigung der Laufbewegung des Lichtbogens ist es von Vorteil, dem Lichtbogen innerhalb des rotationssymmetrischen Gehäuses an den Elektroden bevorzugte Ansatzbereiche anzubieten. Dies kann durch einfache Rillen in Laufrichtung über den gesamten Umfang der Elektroden erfolgen. Auch können Materialien mit einer inneren Strukturierung, wie z.B. Faserstruktur, Knetlegierung oder ein orientiertes Verbundmaterial, zum Einsatz kommen.

Eine beschleunigte Bewegung des Lichtbogens bei gleichzeitiger Kühlung wird erreicht, wenn z.B. zwischen rotationssymmetrischen Elektroden mit Hilfe von bevorzugt gasenden Isolationsmaterialien mehrere spaltenförmige Kammern in Laufrichtung gebildet werden. Bei einer solchen Anordnung entstehen praktisch mehrere parallele, quasi Funkenstrecken innerhalb des Ableiters.

Zum Druckausgleich und zur Erzeugung von parallelen Lichtbögen, insbesondere bei großen Stoßströmen, können die in den Fig. 5 gezeigten Wände 11 quer zur Laufrichtung Durchbrechungen 11.1 besitzen.

Während bei kleinen Stoß- und Folgeströmen jeweils nur eine der gebildeten Kammern vom Lichtbogen genutzt wird, können insbesondere bei hohen Stoßströmen die parallelen Funkenstrecken gezündet werden, wodurch gerade bei diesen hohen Druck- und Strombelastungen eine gleichmäßige Belastung innerhalb des gesamten Ableiters erreicht wird. Zu den Ausführungsformen mit Isolationsstegen sei auf die Figuren 5 verwiesen.

Eine weitere Möglichkeit zur Beschleunigung der Laufbewegung ist die vollständige oder teilweise Hinterlegung der Hauptelektroden mit ferromagnetischem Material 12 (siehe auch Fig. 5, Querschnitt 2), welches eine Verstärkung der Lorentzkraft bewirkt. Zur Unterstützung der Bewegung des Lichtbogens kann auch die Stirnseite der Funkenstrecke, zu welcher sich der Lichtbogen bewegt, mit ferromagnetischem Material hinterlegt sein. Durch das ferromagnetische Material wird eine Bündelung und Konzentration der Feldlinien erreicht, wodurch eine anziehende Wirkung auf den Lichtbogen gegeben ist.

Fig. 6 zeigt ein Ausführungsbeispiel, bei welchem die Hauptelektroden bzw. die Einrichtungen zur Stromrichtungsumkehr nicht rotationssymmetrisch ausgeführt sind. Dies reduziert zum einen den Bedarf an hochwertigem Elektrodenmaterial und die Einzelelektroden haben eine Reduzierung des Abbrands bei Folgestrombelastung zur Folge.

Fig. 6 - Querschnittsdarstellung - zeigt vier Einrichtungen zur Stromrichtungsumkehr, quasi als Einzelelektroden 14.

Hier können nahezu beliebig viele Einzelelektroden 14 aus einer bzw.auch aus beiden Hauptelektroden gebildet werden, wodurch, wie vorerwähnt, der Abbrand bei Folgestrombelastung auf die einzelnen Elektroden verteilt ist.

Bei Belastungen mit Stoßströmen hingegen können mit oder ohne Unterteilung durch Trennwände alle Teilelektroden 14 aktiviert und damit genutzt werden. Aufgrund der Strombündelung in den Teilelektroden 14 wird das Magnetfeld im Vergleich zu rotationssymmetrischen Elektroden deutlich verstärkt, wodurch die Bewegung des Lichtbogens von der Überschlagsstelle weg beschleunigt werden kann. Um diese Wirkung weiter zu unterstützen, kann auch die innere Elektrode 3 über eine Kontur verfügen, aus einzelnen Teilelektroden bestehen oder aber als Hohlelektrode ausgeführt werden.

Die Einteilung in einzelne Lichtbogenkammern kann bei einer derartigen Gestaltung zudem leichter erfolgen und des weiteren sind größere Freiheitsgrade und Gestaltungsmöglichkeiten zur Einbringung von Hilfselektroden, von ferromagnetischem Material oder aber von gasabgebenden Isolationsmaterialien möglich. Die Fig. 7a bis 7c zeigen einige beispielhafte Querschnitte von prinzipiell möglichen Elektrodenanordnungen. Zur Begrenzung der Lichtbogenwanderung kann grundsätzlich oberhalb der beiden Hauptelektroden, d.h. am Ende des Lichtbogen-Laufwegs, eine Prallplatte vorgesehen sein.

Fig. 8 zeigt eine Ausführungsform des Überspannungsableiters mit Einrichtungen zur Stromrichtungsumkehr ausgehend von der Außenelektrode 4, bei welcher eine Hauptelektrode direkt über den äußeren Mantel der Funkenstrecke angeschlossen wird. In dieser Ausführungsform braucht nur ein Anschluß isoliert durch die Stirnseite geführt zu werden, wodurch sich insbesondere bei Funkenstrecken ohne Hilfselektrode eine Kostenreduktion bei der Fertigung einstellt.

Bei der Ausführungsform gemäß Beispiel nach Fig. 9 erfolgt die Stromzuführung zu den Hauptelektroden jeweils axial von den Stirnseiten 100, 20. Innerhalb der beiden gezeigten Elektroden wird, mit der Pfeildarstellung symbolisiert, der Strom zunächst radial nach außen geführt. Im äußeren Bereich ist eine Hilfselektrode 70 zur Triggerung vorhanden. Der in diesem Bereich gezündete Lichtbogen 60 bewegt sich aufgrund der Stromkräfte in Richtung der zentralen Achse.
Die stromrichtungsumkehrend ausgebildeten Elektroden 30 und 40 werden beispielsweise gemäß den Fig. 5 bis 7 als Finger oder Spiralelektrode ausgestaltet oder besitzen eine Kreisring- oder Kreissegmentform.
Eine solche Ausführungsform hat mehrere Vorteile. Bei netzfrequenten Folgeströmen wird die magnetische Beblasung des Lichtbogens durch die erhöhte Feldstärke im Fußpunktbereich verstärkt, wodurch eine beschleunigte Bewegung des Lichtbogens erreichbar ist. Bei großen Impulsbelastungen besitzen die benachbarten Finger das gleiche Potential und es kann sich der Lichtbogen auf mehrere der Finger aufteilen, wodurch der Abbrand deutlich reduziert werden kann.

Im zentralen Bereich der Funkenstrecke nach Fig. 9 können Prallbleche 80 zur Aufteilung des Lichtbogens, aber auch Anordnungen zur Kühlung des Lichtbogens z.B. nach Fig. 4 Verwendung finden. Ebenfalls können massive Abbrandelektroden, wie in Fig. 2 dargestellt, eingebracht werden, auf welche der Lichtbogen übergeben werden kann. Des weiteren sind entsprechend der Ausführungsbeispiele nach den Fig. 3 und 7 Lichtbogen-Abbrandringe oder ähnliche Anordnungen einsetzbar, auf denen sich der Lichtbogen beträchtlich bewegt, wodurch der Abbrand reduziert werden kann.

Wie dargelegt, ist die Elektrodenausführung nach Fig. 9 so gewählt, daß diese eine Einrichtung zur Stromrichtungsumkehr bilden, welche radial außen an der jeweiligen Hauptelektrode angeschlossen ist, dann axial in Richtung zur gegenüberliegenden Elektrode sowie abgewinkelt zur Längsachse der Anordnung verläuft.

Allen vorstehend geschilderten Ausführungsbeispielen, die den Grundgedanken der Erfindung nicht einschränken, ist gemein, daß innerhalb eines Überspannungsableiters die Stromflußrichtung vor der Isolationsstrecke bzw. im Zündbereich um mindestens 90°, jedoch vorteilhafter um 180° geändert wird. Auf diese Weise ergibt sich eine optimierte Wirkung der Lorentzkraft auf den gezündeten Lichtbogen. Die Bewegungsrichtung des Lichtbogens erfolgt parallel zur Längs- bzw. Zylinderachse, wobei der Lichtbogen senkrecht zu vorerwähnten Achse zündet. Durch diese Stromrichtungsumkehr ergibt sich eine reduzierte Isolationsstrecken-Belastung infolge der schnellen, von der Isolationsstrecke weg gerichteten Bewegung des Lichtbogens.

### Bezugszeichenliste

- 1, 2: äußere Ableiteranschlüsse
- 3: Innenelektrode
- 3.1: Einrichtung zur Stromrichtungsumkehr an der Innenelektrode
- 4: Außenelektrode
- 4.1: Einrichtung zur Stromrichtungsumkehr an der Außenelektrode
- 5: Isolationsstrecke
- 6: Lichtbogen
- F: Lorentzkraft
- 7: Hilfselektrode
- 8: Abschnitt
- 9: Kammer
- 10: Ring
- 10.1: Einlaßschlitze
- 11: Wände
- 11.1: Durchbrechungen in den Wänden
- 12: ferromagnetisches Material
- 13: Isolationsrand
- 14: Einzelelektroden
- 20, 100: axiale, stirnseitige Stromzuführung
- 30, 40: stromrichtungsumkehrend ausgebildete Elektroden
- 60: Lichtbogen
- 70: Hilfselektrode
- 80: Prallblech

## Patentansprüche

1. Gekapselter, druckfester Überspannungsableiter mit einer Funkenstrecke innerhalb der Kapsel, wobei diese eine rotationssymmetrische, insbesondere Zylinderform aufweist, weiterhin die Funkenstrecke zwei Elektroden und mindestens einen Isolationsabschnitt umfaßt, die Elektroden jeweils mit einer bevorzugt stirnseitig oder gegenüberliegend angeordneten, externen Stromzuführung in Verbindung stehen und die Stromzuführungen mindestens einen Teil der Kapsel bilden,
**dadurch gekennzeichnet, daß**
mindestens eine der Elektroden eine Einrichtung zur Stromrichtungsumkehr oder zur Stromrichtungsänderung innerhalb der Kapsel aufweist oder stromrichtungsumkehrend oder -ändernd ausgebildet ist.

2. Gekapselter, druckfester Überspannungsableiter nach Anspruch 1,
**dadurch gekennzeichnet, daß**
eine stabförmige Innenelektrode von einer im wesentlichen rotationssymmetrischen Außenelektrode beabstandet umgeben ist, wobei die Innenelektrode einen axialen Verlauf aufweist, die Außenelektrode an ihrer Innenseite die Einrichtung zur Stromrichtungsumkehr umfaßt, welche als leitfähiger ringförmiger Körper, Gitter oder Hohlzylinder ausgebildet ist, der mit der Außenelektrode nur am stromzuführungsseitig entfernten Ende dieser elektrisch kontaktiert ist, wobei der Lichtbogen nach Zündung im Ableitfall im wesentlichen senkrecht zur Achse der Innenelektrode brennt und sich parallel zu dieser Achse bewegt.

3. Gekapselter, druckfester Überspannungsableiter nach Anspruch 1,
**dadurch gekennzeichnet, daß**
eine stabförmige Innenelektrode von einer im wesentlichen rotationssymmetrischen Außenelektrode beabstandet umgeben ist, wobei die Innenelektrode einen axialen Verlauf aufweist und die Innenelektrode die Einrichtung zur Stromrichtungsumkehr umfaßt, welche als leitfähiger, ringförmiger Körper, Gitter oder Hohlzylinder ausgebildet ist, der mit der Innenelektrode nur am stromzuführungsseitig abgewandten Ende dieser kontaktiert ist, wobei der Lichtbogen nach Zündung im Ableitfall im wesentlichen senkrecht zur Innenelektrodenachse brennt und sich parallel zu dieser Achse bewegt.

4. Gekapselter, druckfester Überspannungsableiter nach einem der vorangegangenen Ansprüche,
**dadurch gekennzeichnet, daß**
die Außenelektrode eine Topfform aufweist, wobei der offene Teil des Topfes den Isolationsabschnitt aufnimmt, welcher die Innenelektrode trägt, und weiterhin über den Isolationsabschnitt eine Hilfselektrode eingebracht ist.

5. Gekapselter, druckfester Überspannungsableiter nach einem der Ansprüche 1 bis 3,
**dadurch gekennzeichnet, daß**
die Außenelektrode eine Topfform aufweist, wobei am offenen Teil des Topfes ein umlaufender Isolationsrand mit nachgeordneter Hilfselektrode befindlich ist.

6. Gekapselter, druckfester Überspannungsableiter nach Anspruch 5,
**dadurch gekennzeichnet, daß**
der Isolationsrand radial bezogen auf die Hilfselektrode nach innen übersteht.

7. Gekapselter, druckfester Überspannungsableiter nach einem der Ansprüche 4 bis 6,
**dadurch gekennzeichnet, daß**
die Hilfselektrode rotationssymmetrisch ausgebildet ist.

8. Gekapselter, druckfester Überspannungsableiter nach Anspruch 7,
**dadurch gekennzeichnet, daß**
die Hilfselektrode eine Ringform aufweist.

9. Gekapselter, druckfester Überspannungsableiter nach einem der Ansprüche 1 bis 3,
**dadurch gekennzeichnet, daß**
die Außenelektrode eine Topfform aufweist, wobei bevorzugt im stromzuführungsseitig entfernten Ende dieser eine gegen die Hauptelektrode isolierte Hilfselektrode mit separater Stromzuführung vorgesehen ist.

10. Gekapselter, druckfester Überspannungsableiter nach Anspruch 9,
**dadurch gekennzeichnet, daß**
die Hilfselektrode als Stiftelektrode ausgebildet ist.

11. Gekapselter, druckfester Überspannungsableiter nach einem der Ansprüche 1 bis 10,
**dadurch gekennzeichnet, daß**
zur Aufteilung des Lichtbogens zwischen Innen- oder Außenelektrode und der jeweiligen Einrichtung zur Stromrichtungsumkehr eine axial verlaufende Hülse aus einem abbrandfesten Material angeordnet ist, welche über einen hochohmigen Bereich als Einsatzstück im Isolationsabschnitt mit der Innen- oder Außenelektrode verbunden ist.

12. Gekapselter, druckfester Überspannungsableiter nach Anspruch 1,
**dadurch gekennzeichnet, daß**
die Hülse aus einem ferromagnetischen Material besteht.

13. Gekapselter, druckfester Überspannungsableiter nach Anspruch 11,
**dadurch gekennzeichnet, daß**
die Hülse als Trennwand ausgebildet ist und aus einem Widerstandsmaterial, metallisiertem leitfähigem Polymer oder aus einem Material mit nichtlinearem Strom-/Spannungsverhalten besteht.

14. Gekapselter, druckfester Überspannungsableiter nach einem der Ansprüche 1 bis 10,
**dadurch gekennzeichnet, daß**
zur Aufteilung des Lichtbogens zwischen Innen- oder Außenelektrode und der jeweiligen Einrichtung zur Stromrichtungsumkehr eine axial velaufende Hülse aus einem abbrandfesten Material angeordnet ist, welche in Lichtbogen-Bewegungsrichtung von der Zündstelle beabstandet ist.

15. Gekapselter, druckfester Überspannungsableiter nach einem der Ansprüche 11 bis 14,
**dadurch gekennzeichnet, daß**
die Hülse an ihrer zur Zündstelle gerichteten Seite Einlaufschlitze aufweist.

16. Gekapselter, druckfester Überspannungsableiter nach Anspruch 14 oder 15,
**dadurch gekennzeichnet, daß**
die Hülse aus einem ferromagnetischen Material besteht.

17. Gekapselter, druckfester Überspannungsableiter nach einem der Ansprüche 14 bis 16,
**dadurch gekennzeichnet, daß**
der Abstand zwischen Innen- und Außenelektrode in Lichtbogen-Bewegungsrichtung kontinuierlich oder diskontinuierlich vergrößert ausgestaltet ist.

18. Gekapselter, druckfester Überspannungsableiter nach einem der vorangegangenen Ansprüche,
**dadurch gekennzeichnet, daß**
die Elektroden und/oder die Einrichtung zur Stromrichtungsumkehr an ihren zur Lichtbogen-Brennseite gerichteten Oberflächen mindestens abschnittsweise Ansatzstrukturen zur Beschleunigung der Laufbewegung des Lichtbogens aufweisen.

19. Gekapselter, druckfester Überspannungsableiter nach einem der vorangegangenen Ansprüche,
**dadurch gekennzeichnet, daß**
zwischen der Innen- oder Außenelektrode und der jeweiligen Einrichtung zur Stromrichtungsumkehr isolierende Wände eingebracht sind, welche in Lichtbogen-Laufrichtung orientierte Kammern bilden.

20. Gekapselter, druckfester Überspannungsableiter nach Anspruch 19,
**dadurch gekennzeichnet, daß**
die Wände der Kammern aus einem gasabgebenden Isolationsmaterial bestehen.

21. Gekapselter, druckfester Überspannungsableiter nach Anspruch 19 oder 20,
**dadurch gekennzeichnet, daß**
die Wände Durchbrechungen oder Schlitze aufweisen.

22. Gekapselter, druckfester Überspannungsableiter nach einem der vorangegangenen Ansprüche,
**dadurch gekennzeichnet, daß**
die Außen- oder Innenelektrode mit ferromagnetischem Material hinterlegt ist/sind.

23. Gekapselter, druckfester Überspannungsableiter nach Anspruch 1,
**dadurch gekennzeichnet, daß**
die Einrichtung zur Stromrichtungsumkehr eine aufgeteilte Elektrode ist, die sich vom stromzuführungsseitig fernen Ende als Stab, Scheibe oder Wand zur gegenüberliegenden Elektrode erstreckt oder richtet und dann im wesentlichen parallel zur Längsachse dieser gegenüberliegenden Elektrode verläuft.

24. Gekapselter, druckfester Überspannungsableiter nach Anspruch 1,
**dadurch gekennzeichnet, daß**
die zwei Hauptelektroden im wesentlichen gegenüberliegend und rotationssymmetrisch ausgebildet sind, wobei die jeweilige stirnseitige Stromzuführung im wesentlichen axial angeordnet ist, weiterhin die Einrichtung zur Stromrichtungsumkehr radial außen an der jeweiligen Hauptelektrode angeschlossen ist, dann axial in Richtung zur gegenüberliegenden Elektrode sowie abgewinkelt zur Längsachse der Anordnung verläuft.

25. Gekapselter, druckfester Überspannungsableiter nach Anspruch 24,
**dadurch gekennzeichnet, daß**
die Einrichtung zur Stromrichtungsumkehr mindestens ein leitfähiger Finger ist.

26. Gekapselter, druckfester Überspannungsableiter nach Anspruch 24,
**dadurch gekennzeichnet, daß**
die Einrichtung zur Stromrichtungsumkehr eine Kreisringform oder eine Kreisringsegmentform aufweist, wobei zwischen dem Kreisring oder dem Kreissegment und der jeweiligen Hauptelektrode mindestens ein leitfähiger Verbindungssteg im radialen Außenbereich vorgesehen ist.

27. Gekapselter, druckfester Überspannungsableiter nach Anspruch 26,
**dadurch gekennzeichnet, daß**
mehrere benachbarte Kreissegmente vorgesehen sind, welche jeweils einen Verbindungssteg aufweisen.

28. Gekapselter, druckfester Überspannungsableiter nach einem der Ansprüche 25 bis 27,
**dadurch gekennzeichnet, daß**
die zueinander weisenden Oberflächen der Einrichtungen zur Stromrichtungsumkehr von radial außen nach radial innen einen sich vergrößernden Abstand besitzen.

29. Gekapselter, druckfester Überspannungsableiter nach einem der Ansprüche 25 bis 28,
**dadurch gekennzeichnet, daß**
radial außenseitig zwischen den Einrichtungen zur Stromrichtungsumkehr mindestens eine Zünd- oder Triggerhilfselektrode angeordnet ist.

30. Gekapselter, druckfester Überspannungsableiter nach einem der Ansprüche 26 bis 29,
**dadurch gekennzeichnet, daß**
im freien zentrischen Mittelpunktsbereich, in axialer Richtung verlaufend, Prallbleche zur Aufteilung des Lichtbogens oder mindestens eine Lichtbogen-Kühleinrichtung vorgesehen.

31. Gekapselter, druckfester Überspannungsableiter nach Anspruch 25,
**dadurch gekennzeichnet, daß**
eine Vielzahl von leitfähigen Fingern umfangsseitig verteilt, von radial außen nach radial innen reichend, angeordnet sind.

## Claims

1. Encapsulated pressure-proof surge arrester comprising a spark gap inside the capsule, wherein the capsule has a rotationally symmetric shape, in particular a cylindrical shape, wherein further the spark gap comprises two electrodes and at least one insulating section, the electrodes are each connected to an external power supply which is preferably arranged on the front side or opposite, and the power leads form at least one part of the capsule,
**characterized in that**
at least one of the electrodes comprises a means for the current reversal or current direction alteration inside the capsule or is configured to reverse or alter the direction of the current.

2. Encapsulated pressure-proof surge arrester according to claim 1,
**characterized in that**
a rod-shaped inner electrode is surrounded by a substantially rotationally symmetric outer electrode in a spaced-apart manner, wherein the inner electrode extends axially, the outer electrode comprises the current reversal means on its inner side, which is designed as a conductive annular body, grid or hollow cylinder electrically contacting the outer electrode only at the end of the outer electrode away from the power supply side, wherein after ignition in the arrest case the arc burns substantially perpendicular to the axis of the inner electrode and moves parallel to this axis.

3. Encapsulated pressure-proof surge arrester according to claim 1,
**characterized in that**
a rod-shaped inner electrode is surrounded by a substantially rotationally symmetric outer electrode in a spaced-apart manner, wherein the inner electrode extends axially and the inner electrode comprises the current reversal means, which is designed as a conductive annular body, grid or hollow cylinder contacting the inner electrode only at the end of the inner electrode facing away from the power supply side, wherein after ignition in the arrest case the arc burns substantially perpendicular to the axis of the inner electrode and moves parallel to this axis.

4. Encapsulated pressure-proof surge arrester according to one of the preceding claims,
**characterized in that**
the outer electrode is pot-shaped, wherein the open portion of the pot receives the insulating section which carries the inner electrode, and wherein further an auxiliary electrode is incorporated via the insulating section.

5. Encapsulated pressure-proof surge arrester according to one of claims 1 to 3,
**characterized in that**
the outer electrode is pot-shaped, wherein a surrounding insulating edge with a downstream auxiliary electrode is located at the open portion of the pot.

6. Encapsulated pressure-proof surge arrester according to claim 5,
**characterized in that**
the insulating edge projects inwardly, radially relative to the auxiliary electrode.

7. Encapsulated pressure-proof surge arrester according to one of claims 4 to 6,
**characterized in that**
the auxiliary electrode is formed rotationally symmetric.

8. Encapsulated pressure-proof surge arrester according to claim 7,
**characterized in that**
the auxiliary electrode is annular.

9. Encapsulated pressure-proof surge arrester according to one of claims 1 to 3,
**characterized in that**
the outer electrode is pot-shaped, wherein an auxiliary electrode having a separate power supply and insulated from the main electrode is provided preferably in the end of the outer electrode away from the power supply side.

10. Encapsulated pressure-proof surge arrester according to claim 9,
**characterized in that**
the auxiliary electrode is designed as a pin electrode.

11. Encapsulated pressure-proof surge arrester according to one of claims 1 to 10,
**characterized in that**
for dividing the arc an axially extending sleeve made of a consumption-resistant material is arranged between the inner or outer electrode and the respective current reversal means, which is connected as an insert in the insulating section to the inner or outer electrode over a high-impedance area.

12. Encapsulated pressure-proof surge arrester according to claim 1,
**characterized in that**
the sleeve is made of a ferromagnetic material.

13. Encapsulated pressure-proof surge arrester according to claim 11,
**characterized in that**
the sleeve is formed as a partition wall and is made of a resistance material, metalized conductive polymer or a material having a non-linear current/voltage behavior.

14. Encapsulated pressure-proof surge arrester according to one of claims 1 to 10,
**characterized in that**
for dividing the arc an axially extending sleeve made of a consumption-resistant material is arranged between the inner or outer electrode and the respective current reversal means, which is spaced apart from the ignition point in the moving direction of the arc.

15. Encapsulated pressure-proof surge arrester according to one of claims 11 to 14,
**characterized in that**
the sleeve has inlet slots on its side facing the ignition point.

16. Encapsulated pressure-proof surge arrester according to claim 14 or 15,
**characterized in that**
the sleeve is made of a ferromagnetic material.

17. Encapsulated pressure-proof surge arrester according to one of claims 14 to 16,
**characterized in that**
the distance between the inner and outer electrode is adapted to be continuously or discontinuously increased in the moving direction of the arc.

18. Encapsulated pressure-proof surge arrester according to one of the preceding claims,
**characterized in that**
the electrodes and/or the current reversal means have at least section-wise surface structures on their surfaces facing the arc burning side to accelerate the running movement of the arc.

19. Encapsulated pressure-proof surge arrester according to one of the preceding claims,
**characterized in that**
insulating walls defining chambers oriented in the running direction of the arc are incorporated between the inner or outer electrode and the respective current reversal means.

20. Encapsulated pressure-proof surge arrester according to claim 19,
**characterized in that**
the walls of the chambers are made of a gas-emitting insulating material.

21. Encapsulated pressure-proof surge arrester according to claim 19 or 20,
**characterized in that**
the walls include openings or slots.

22. Encapsulated pressure-proof surge arrester according to one of the preceding claims,
**characterized in that**
the outer or inner electrode has/have a ferromagnetic material placed in the back.

23. Encapsulated pressure-proof surge arrester according to claim 1,
**characterized in that**
the current reversal means is a divided electrode extending or pointing as a rod, disc or wall from the end away from the power supply side to the opposite electrode and then extending substantially parallel to the longitudinal axis of this opposite electrode.

24. Encapsulated pressure-proof surge arrester according to claim 1,
**characterized in that**
the two main electrodes are configured to be substantially opposite and rotationally symmetric, wherein the respective power supply on the front side is arranged substantially axially, wherein further the current reversal means is connected radially to the outside of the respective main electrode and then extends axially in the direction of the opposite electrode and angularly relative to the longitudinal axis of the assembly.

25. Encapsulated pressure-proof surge arrester according to claim 24,
**characterized in that**
the current reversal means is at least one conductive finger.

26. Encapsulated pressure-proof surge arrester according to claim 24,
**characterized in that**
the current reversal means has the shape of an annulus or a ring segment, wherein at least one conductive connecting web is provided between the annulus or the ring segment and the respective main electrode in the radial outer region.

27. Encapsulated pressure-proof surge arrester according to claim 26,
**characterized in that**
several adjacent ring segments are provided, each comprising a connecting web.

28. Encapsulated pressure-proof surge arrester according to one of claims 25 to 27,
**characterized in that**
the surfaces of the current reversal means facing each other have a distance which increases from radially outside to radially inside.

29. Encapsulated pressure-proof surge arrester according to one of claims 25 to 28,
**characterized in that**
at least one ignition or trigger auxiliary electrode is arranged radially outside between the current reversal means.

30. Encapsulated pressure-proof surge arrester according to one of claims 26 to 29,
**characterized in that**
in the free centric mid-point area, extending in axial direction, baffle plates for dividing the arc or at least one arc cooling device are provided.

31. Encapsulated pressure-proof surge arrester according to claim 25,
**characterized in that**
a plurality of conductive fingers are distributed circumferentially, extending from radially outside to radially inside.

## Revendications

1. Dérivateur de surtensions encapsulé résistant à la pression, comprenant un trajet radioélectrique à l'intérieur de la capsule, celle-ci présentant une forme à symétrie de révolution, en particulier une forme cylindrique, le trajet radioélectrique comprenant en outre deux électrodes et au moins un tronçon d'isolation, les électrodes sont chacune en liaison avec une alimentation électrique externe agencée de préférence du côté frontal ou du côté opposé, et les alimentations électriques forment au moins une partie de la capsule,
**caractérisé en ce que** l'une au moins des électrodes comprend un moyen pour l'inversion du sens du courant ou pour une modification du sens du courant à l'intérieur de la capsule, ou bien est réalisée de manière à inverser ou modifier le sens du courant.

2. Dérivateur de surtensions encapsulé résistant à la pression selon la revendication 1,
**caractérisé en ce qu'**une électrode intérieure en forme de barreau est entourée à distance par une électrode extérieure sensiblement à symétrie de révolution, ladite électrode intérieure présentant un tracé axial, l'électrode extérieure comporte au niveau de sa face intérieure le moyen pour l'inversion du sens de courant, lequel est réalisé sous la forme d'un corps, d'une grille ou d'un cylindre creux conducteur de forme annulaire, qui vient en contact électrique avec l'électrode extérieure uniquement à l'extrémité de celle-ci éloignée de l'alimentation électrique, et après amorçage, l'arc électrique se consume, dans le cas d'une dérivation, sensiblement perpendiculairement à l'axe de l'électrode intérieure et se déplace parallèlement à cet axe.

3. Dérivateur de surtensions encapsulé résistant à la pression selon la revendication 1,
**caractérisé en ce qu'**une électrode intérieure en forme de barreau est entourée à distance par une électrode extérieure sensiblement à symétrie de révolution, l'électrode intérieure présentant un tracé axial et l'électrode intérieure comprend le moyen pour l'inversion du sens du courant, lequel est réalisé sous forme de corps, de grille ou de cylindre creux conducteur de forme annulaire, qui vient en contact avec l'électrode intérieure uniquement à l'extrémité de celle-ci détournée de l'alimentation électrique et, après amorçage, l'arc électrique se consume, dans le cas d'une dérivation, sensiblement perpendiculairement à l'axe de l'électrode intérieure et se déplace parallèlement à cet axe.

4. Dérivateur de surtensions encapsulé résistant à la pression selon l'une des revendications précédentes,
**caractérisé en ce que** l'électrode extérieure présente la forme d'un pot, la partie ouverte du pot recevant le tronçon d'isolation qui porte l'électrode intérieure, et dans lequel une électrode auxiliaire est en outre introduite via le tronçon d'isolation.

5. Dérivateur de surtensions encapsulé résistant à la pression selon l'une des revendications 1 à 3,
**caractérisé en ce que** l'électrode extérieure présente la forme d'un pot, dans lequel une bordure d'isolation périphérique à la suite de laquelle est située l'électrode auxiliaire se trouve au niveau de la partie ouverte du pot.

6. Dérivateur de surtensions encapsulé résistant à la pression selon la revendication 6, **caractérisé en ce que** la bordure d'isolation dépasse vers l'intérieur, par référence à l'électrode auxiliaire.

7. Dérivateur de surtensions encapsulé résistant à la pression selon l'une des revendications 4 à 6,
**caractérisé en ce que** l'électrode auxiliaire est réalisée à symétrie de révolution.

8. Dérivateur de surtensions encapsulé résistant à la pression selon la revendication 7,
**caractérisé en ce que** l'électrode auxiliaire présente une forme annulaire.

9. Dérivateur de surtensions encapsulé résistant à la pression selon l'une des revendications 1 à 3,
**caractérisé en ce que** l'électrode extérieure présente la forme d'un pot, et il est prévu, de préférence dans l'extrémité de celle-ci éloignée de l'alimentation électrique, une électrode auxiliaire isolée vis-à-vis de l'électrode principale, avec une alimentation électrique séparée.

10. Dérivateur de surtensions encapsulé résistant à la pression selon la revendication 9, caractérisant ce que l'électrode auxiliaire est réalisée sous la forme d'électrode en tige.

11. Dérivateur de surtensions encapsulé résistant à la pression selon l'une des revendications 1 à 10,
**caractérisé en ce que**, pour diviser l'arc électrique entre l'électrode intérieure ou extérieure et le moyen respectif pour l'inversion du sens du courant, il est prévu une douille axiale en un matériau réfractaire, qui est reliée à l'électrode intérieure ou à l'électrode extérieure via une zone à forte résistance ohmique sous forme d'une pièce d'insert dans le tronçon d'isolation.

12. Dérivateur de surtensions encapsulé résistant à la pression selon la revendication 1,
**caractérisé en ce que** la douille est en un matériau ferromagnétique.

13. Dérivateur de surtensions encapsulé résistant à la pression selon la revendication 11,
**caractérisé en ce que** la douille est réalisée comme une paroi de séparation et est en un matériau résistif, en polymère conducteur métallisé, ou en un matériau qui présente un comportement courant/tension non linéaire.

14. Dérivateur de surtensions encapsulé résistant à la pression selon l'une des revendications 1 à 10,
**caractérisé en ce que**, pour diviser l'arc électrique entre l'électrode intérieure ou extérieure et le moyen respectif pour l'inversion du sens du courant, il est prévu une douille axiale en matériau réfractaire, qui est écartée de l'emplacement d'amorçage, dans la direction du déplacement de l'arc électrique.

15. Dérivateur de surtensions encapsulé résistant à la pression selon l'une des revendications 11 à 14,
**caractérisé en ce que** la douille comporte des fentes d'introduction, sur son côté dirigé vers l'emplacement d'amorçage.

16. Dérivateur de surtensions encapsulé résistant à la pression selon la revendication 14 ou 15,
**caractérisé en ce que** la douille est en un matériau ferromagnétique.

17. Dérivateur de surtensions encapsulé résistant à la pression selon l'une des revendications 14 à 16,
**caractérisé en ce que** la distance entre l'électrode intérieure l'électrode extérieure, dans la direction de déplacement de l'arc électrique, est conçue de manière à augmenter en continu ou en discontinu.

18. Dérivateur de surtensions encapsulé résistant à la pression selon l'une des revendications précédentes,
**caractérisé en ce que** les électrodes et/ou le moyen pour l'inversion du sens du courant comporte(nt), sur leur surface dirigée vers le côté où l'arc électrique se consume, au moins localement des structures en forme de bosse pour accélérer le mouvement de déplacement de l'arc électrique.

19. Dérivateur de surtensions encapsulé résistant à la pression selon l'une des revendications précédentes,
**caractérisé en ce que** des parois isolantes sont intégrées entre l'électrode intérieure ou l'électrode extérieure et le moyen respectif pour l'inversion du sens du courant, ces parois formant des chambres orientées dans la direction de propagation de l'arc électrique.

20. Dérivateur de surtensions encapsulé résistant à la pression selon la revendication 19,
**caractérisé en ce que** les parois des chambres sont en un matériau isolant qui dégage du gaz.

21. Dérivateur de surtensions encapsulé résistant à la pression selon la revendication 19 ou 20,
**caractérisé en ce que** les parois comportent des traversées ou des fentes.

22. Dérivateur de surtensions encapsulé résistant à la pression selon l'une des revendications précédentes,
**caractérisé en ce que** l'électrode extérieure ou l'électrode intérieure est doublée par l'arrière avec un matériau ferromagnétique.

23. Dérivateur de surtensions encapsulé résistant à la pression selon la revendication 1,
**caractérisé en ce que** le moyen pour l'inversion du sens de courant est une électrode subdivisée, qui s'étend ou est orientée depuis l'extrémité éloignée de l'alimentation électrique sous forme d'un barreau, d'une plaque ou d'une paroi vers l'électrode opposée, et s'étend ensuite sensiblement parallèlement à l'axe longitudinal de cette électrode opposée.

24. Dérivateur de surtensions encapsulé résistant à la pression selon la revendication 1,
**caractérisé en ce que** les deux électrodes principales sont réalisées sensiblement à l'opposé et à symétrie de révolution, l'alimentation électrique frontale respective étant agencée sensiblement axialement, et le moyen pour l'inversion du sens de courant est en outre raccordé radialement à l'extérieur à l'électrode principale respective, et s'étend ensuite axialement en direction de l'électrode opposée, ainsi que sous un angle par rapport à l'axe longitudinal de l'agencement.

25. Dérivateur de surtensions encapsulé résistant à la pression selon la revendication 24,
**caractérisé en ce que** le moyen pour l'inversion du sens du courant est au moins un ergot conducteur.

26. Dérivateur de surtensions encapsulé résistant à la pression selon la revendication 24,
**caractérisé en ce que** le moyen pour l'inversion du sens du courant présente une forme annulaire ou une forme de segment annulaire, dans lequel au moins une barrette de liaison conductrice est prévue dans la région radialement extérieure, entre l'anneau ou le segment d'anneau et l'électrode principale respective.

27. Dérivateur de surtensions encapsulé résistant à la pression selon la revendication 26,
**caractérisé en ce qu'**il est prévu plusieurs segments annulaires voisins, qui présentent chacun une barrette de liaison.

28. Dérivateur de surtensions encapsulé résistant à la pression selon l'une des revendications 25 à 27,
**caractérisé en ce que** les surfaces tournées l'une vers l'autre des moyens pour l'inversion du sens du courant présentent une distance qui augmente depuis une zone radialement extérieure vers une zone radialement intérieure.

29. Dérivateur de surtensions encapsulé résistant à la pression selon l'une des revendications 25 à 28,
**caractérisé en ce qu'**au moins une électrode auxiliaire d'amorçage ou de déclenchement est agencée radialement du côté extérieur entre les moyens pour l'inversion du sens du courant.

30. Dérivateur de surtensions encapsulé résistant à la pression selon l'une des revendications 26 à 29,
**caractérisé en ce que** des tôles à impact pour la subdivision de l'arc électrique, ou au moins un moyen de refroidissement de l'arc électrique, est/sont prévu(es) dans la région libre centrale, et s'étend(ent) en direction axiale.

31. Dérivateur de surtensions encapsulé résistant à la pression selon la revendication 25,
**caractérisé en ce qu'**une pluralité d'ergots conducteurs sont prévus en répartition du côté périphérique, s'étendant depuis une zone radialement extérieure vers une zone radialement intérieure.
